# EUROPÄISCHE PATENTSCHRIFT

(11) **EP 1 318 883 B1**
(45) Veröffentlichungstag und Bekanntmachung des Hinweises auf die Patenterteilung: **25.04.2007**
(21) Anmeldenummer: 01966929.0
(22) Anmeldetag: 19.09.2001
(51) Int. Cl.: B22D 11/06

(54) **BANDGIESSMASCHINE ZUR ERZEUGUNG EINES METALLBANDES**
STRIP CASTING MACHINE FOR PRODUCTION OF A METAL STRIP
MACHINE DE COULEE EN BANDE POUR LA PRODUCTION D'UNE BANDE METALLIQUE

(30) Priorität: 19.09.2000 WO PCT/EP00/09158
(43) Veröffentlichungstag der Anmeldung: 18.06.2003
(73) Patentinhaber: Main Management Inspiration AG, 6052 Hergiswil/NW (CH); SMS Demag AG, 40237 Düsseldorf (DE)
(72) Erfinder: MARTI, Heinrich, CH-8127 Forch (CH); BARBE, Jacques, F-42660 Tarantaise (FR)
(74) Vertreter: Luchs, Willi
(86) Internationale Anmeldenummer: PCT/CH2001/000573
(87) Internationale Veröffentlichungsnummer: WO 2002/024379

(56) Entgegenhaltungen:
- EP-A- 0 714 716
- EP-A- 0 780 177
- EP-B- 0 409 645
- WO-A-94/02269
- WO-A-97/34718
- PATENT ABSTRACTS OF JAPAN vol. 011, no. 278 (M-623), 9. September 1987 (1987-09-09) & JP 62 077151 A (NIPPON STEEL CORP), 9. April 1987 (1987-04-09)
- PATENT ABSTRACTS OF JAPAN vol. 016, no. 129 (M-1228), 2. April 1992 (1992-04-02) & JP 03 291135 A (NIPPON STEEL CORP), 20. Dezember 1991 (1991-12-20)

## Beschreibung

Die Erfindung betrifft eine Bandgiessmaschine zur Erzeugung eines Metallbandes nach dem Oberbegriff des Anspruches 1.

Bei einer gattungsmässigen Bandgiessmaschine gemäss der Druckschrift WO-A-97/34718 sind die horizontal angeordneten Giessrollen in einem diese tragenden Maschinenrahmen gelagert, auf welchem ein Verkeilergefäss steht. Für die Abdichtung der Metallbadoberfläche ist eine annähernd parallel über dem Bad befindliche Platte vorgesehen, die bei den Giessrollen abdichtet. Unterhalb der Giessrollen sind an den Maschinenrahmen anschliessende separate Wandteile und ein an diese angrenzender mehrteiliger Kasten angeordnet, aus dem das Band austritt. Nachteilig bei dieser Bandglessmaschine ist die relativ aufwendige Konstruktion für die Abdichtung des Metallbades bzw. des erzeugten Metallbandes. Das Gehäuse ist ausserdem nicht rundum geschlossen, denn bei den Seitenabdichtungen ist eine Öffnung vorhanden. Der Teil (refractory slide) dient lediglich zum Schliessen der Schlitze, bietet aber nicht einen seitlichen Verschluss des Gehäuses.

Bei einer weiteren bekannten Zweirollen-Bandgiessmaschine nach der Druckschrift EP-A-0 780 177 ist für die Abdichtung des unten zwischen den Giessrollen austretenden verfestigten Metallbandes ein kastenförmiger Behälter vorgesehen, der sich mit seiner Wandung bis an den unteren Aussenmantel der jeweiligen Giessrolle erstreckt, und durch ein Dichtelement eine Abdichtung erzeugt ist. Eine solche Abdichtung ist jedoch sowohl konstruktiv als auch in bezug auf die Wartung relativ aufwendig und bedingt eine unerwünschte Berührung des Dichtelementes mit der sich drehenden Giessrolle. Bei entstehenden Undichtheiten besteht die Gefahr, dass bei dem Metallband eine dessen Qualität mindernde Zunderbildung entsteht.

Die Druckschrift JP-A-62077151 (D1) zeigt eine Bandgiessanlage mit zwei Giessrollen, bei der diese Giessrollen zusammen mit einem Tundish als Verteilergefäss in einem Gehäuse angeordnet sind. Das Gehäuse verfügt über einen Gaseinlass und einen Gasauslass, so dass das Innere des Gehäuses mit einem Inertgas gefüllt werden kann. Nachteilig hierbei ist jedoch, dass die Anlage nur schwer zugänglich ist, denn im Betrieb ist quasi alles abgeschlossen und es können Kontrollen nur sehr erschwert durchgeführt werden.

Der vorliegenden Erfindung wurde demgegenüber die Aufgabe zugrundegelegt, eine Bendglessmaschine nach der eingangs erwähnten Gattung zu schaffen, mit der eine einwandfreie Abdichtung gegenüber der Umgebungsluft sowohl des Metallbades bzw. des erzeugten Metallbandes als auch der Giessrollen und ferner eine vereinfachte Bedienung und Instandstellung der Maschine ermöglicht wird.

Die Aufgabe ist erfindungsgemäss durch die Merkmale des Anspruches 1 gelöst.

Mit dieser erfindungsgemässen Auslegung der Bandgiessmaschine lässt sich auf einfache Weise eine optimale Abdichtung sowohl des zwischen den Rollen eingefüllten Metallbades als auch des unten aus den Giessrollen austretenden Metallbandes erzielen.

Für die Instandstellung und Wartung können die Giessrollen und die Seitenabdichtungen aber trotzdem schnell und einfach zugänglich gemacht werden, wodurch die Betriebsleistung dieser Maschine gesteigert werden kann.

Bei einer sehr vorteilhaften Ausführung schliesst an das Gehäuse für das unten zwischen diesen Giessrollen durch den gebildeten Giessspalt austretende Metallband ein Längsgehäuse mit einer Kammer an, wobei die vom Gehäuse gebildete Kammer durch eine Öffnung mit der nachfolgenden Kammer des Längsgehäuses verbunden ist.

Ausführungsbeispiele der Erfindung sowie weitere Vorteile derselben sind nachfolgend anhand der Zeichnung näher erläutert. Es zeigt:
- Fig.1: einen schematischen Längsschnitt durch eine Bandgiessmaschine,
- Fig.2: einen Querschnitt eines Gehäuses durch die Achsen der Giessrollen einer Bandgiessmaschine,
- Fig.3: einen Schnitt durch das Gehäuse nach Fig.2, und
- Fig.4: eine schematische Ansicht einer erfindungsgemässen Bandgiessmaschine.

Fig.1 zeigt eine Bandgiessmaschine 20 eines in einem kontinuierlichen Giessverfahren erzeugbaren Metallbandes 15, insbesondere eines Stahlbandes. Diese Bandgiessmaschine 20 steht auf einer Bühne 12 und wird von einem über ihr stehenden Verteilergefäss 18 mit Metallschmelze 16 versorgt, wie dies bei an sich herkömmlichen Stranggiessanlagen bekannt ist. Zweckmässigerweise weist das Verteilergefäss 18 eine mit einem Stopfen 19 oder dergleichen verschliessbare Ausgussöffnung 17 mit einem zwischen die Giessrollen 22, 24 sich erstreckenden Giessrohr 13 auf, durch welches die Schmelze abfliessen kann.

Zur Hauptsache hat diese Bandgiessmaschine 20 zwei im wesentlichen parallel nebeneinander angeordnete Giessrollen 22, 24 mit annähernd horizontalem Drehachsenverlauf, die an beiden Stirnseiten mit je einer Seitenabdichtung versehen sind, wodurch eine rundum geschlossene Öffnung mit einem nach unten hin offenen Giessspalt gebildet ist. Die Giessrollen 22, 24 sind beidseits auf je einem angedeuteten Maschinenständer drehbar gelagert und von je einem darin integrierten Motor gesteuert angetrieben.

Erfindungsgemäss sind die Giessrollen 22, 24 von einem verschliessbaren Gehäuse 30 umgeben, welches auf seiner Oberseite eine Öffnung 30' für das sich zwischen die Giessrollen 22, 24 erstreckende Giessrohr 13 und auf der Unterseite eine Öffnung 30" für das austretende Metallband 15 aufweist, wobei diese Öffnungen 30', 30" abgedichtet sind und die Kammer 33 im Gehäuse während des Giessens mit einem Schutzgas, vorzugsweise einem Inertgas, gefüllt ist. Auf der Oberseite könnten bei Verwendung von zwei oder mehreren Giessrohren auch mehrere Öffnungen 30', die rund oder schlitzförmig ausgebildet sein können, mit oder ohne Giessrohr vorhanden sein.

Dieses kastenförmig ausgebildete Gehäuse 30 ist sehr vorteilhaft sowohl seitlich als auch oben beabstandet zu den Giessrollen 22, 24 bzw. zum Maschinenständer angeordnet, so dass keine gegen aussen abschirmende Dichtelemente vorgesehen sein müssen, wie dies zum Beispiel bei der Giessmaschine nach eingangs erwähnten Druckschrift EP-A-0 780 177 erforderlich ist.

Auf der Oberseite ist dieses Gehäuse 30 mit zwei horizontal liegenden Türen 35 versehen, welche derart ausgestaltet sind, dass sie von der in Fig.1 gezeigten geschlossenen in eine horizontal weggeschobene Position verschiebbar sind. Zu diesem Zwecke sind sie seitlich in entsprechenden, nicht veranschaulichten Schienen geführt, wobei sie vorteilhaft in die gezeigte Schliessposition abgesenkt sind, um die bezweckte Dichtheit des Gehäuses 30 zu erreichen.

Es könnte aber auch nur eine Türe vorgesehen sein, um allenfalls Dichtspalten einzusparen. Mit Vorteil würde diese eine Türe eine Grösse annähernd der beiden gezeigten Türen 35 aufweisen und demnach mit der Öffnung 30' für den Schmelzendurchlass versehen sein.

Des weiteren sind dem Gehäuse 30 seitlich ebenfalls mittels Türen 36 verschliessbare Öffnungen 39 zugeordnet, welche dazu dienen, dass die Seitenabdichtungen der Giessrollen 22, 24 von jeweils einem ausserhalb des Gehäuses 30 verfahrbaren Manipulator 40 von der gezeigten Betriebsposition durch diese Öffnungen 39 aus dem bzw. in das Gehäuse 30 geführt werden können. Der jeweilige Manipulator 40 hat zu diesem Zwecke einen Haltearm 41 und einen diesen höhenverstellbaren Antrieb 42. Er kann von einer Betriebs- in eine zurückgezogene Wartungsposition und umgekehrt verfahren werden. In der Betriebsposition des Manipulators 40 kann mittels einer separaten Schutzhülle 38 eine Abdichtung der nicht geschlossenen Öffnung 39 herbeigeführt werden, wobei diese Schutzhülle 38 den Manipulator 40 umschliesst und demnach seitlich an das Gehäuse 30 dicht anschlägt. Ferner sind noch Kassetten 88 für das Heranführen und Wegnehmen von Seitenabdichtungen angedeutet.

Als weiterer Vorteil ist im Rahmen der Erfindung das gegossene Metallband 15 unterhalb des Gehäuses 30 in ein zusätzliches Längsgehäuse 44 geführt, das eine Kammer 45 bildet, in der ebenfalls ein Schutzgas enthalten ist, um das Metallband 15 vor einem Kontakt mit Sauerstoff und damit insbesondere vor einer Zunderbildung zu schützen. In dieser Kammer 44 sind mehrere Rollen 46 und Presswalzen 47 angeordnet, so dass das Metallband 15 durch dieses Längsgehäuse 44 und durch eine in ihm endseitige abgedichtete Öffnung 48 geführt wird. Nach dem Austritt aus diesem Gehäuse 44 kann dieses bis dahin abgekühlte Metallband beispielsweise aufgerollt oder anderweitig bearbeitet werden.

Ferner weist das Längsgehäuse 44 unterhalb der Öffnung 30" bzw. des Giessspaltes 15' eine Vertiefung 49 auf, bei der ein in einem Anlagenboden hinein gestellter Auffangbehälter 52 vorhanden ist. Dieser Auffangbehälter 52 hat die Aufgabe, bei einer Leckage die unten aus den Giessrollen austretende flüssige Schmelze aufzufangen, ohne dass irgendwelcher Schaden entstehen würde. Oberhalb dieses Behälters 52 sind noch verschwenkbare Führungsklappen 54, 55 angeordnet, die in der dargestellten Position einen Durchlass bilden, indessen in der strichpunktierten Schwenkposition 54', 55' als Führungsbahn des Metallbandes 15 dienen.

Im dargestellten Giesszustand gemäss Fig.1 ist die obere Öffnung 30' im Gehäuse 30 von einem das Gefäss 18 bis zu ihr verbindenden Balg 11 oder dergleichen abgedichtet, wobei dieser hülsenförmige Balg 11 das Giessrohr 13 umschliesst. Das Giessrohr könnte auch weggelassen und ein Freilauf vorgesehen sein. Die untere Öffnung 30" des Gehäuses, bei der das Band 15 durchtritt, kann beispielsweise als Dichtvorrichtung durch einen von Düsen 34 erzeugten Gasschirm abgedichtet sein. Im Prinzip könnte aber diese Dichtvorrichtung weggelassen und die Öffnung 30" damit durchgehend in die Kammer 45 münden.

Ferner weist das Gehäuse 30 eine nicht näher gezeigte Zuleitung für das Einblasen von Schutzgas ins Innere auf. Schutzgas kann auch zusätzlich in das mit einem Deckel versehene Verteilergefäss 18 geleitet werden. Das in das Gehäuse 30 eingeführte Gas kann durch einen Gas-Kreislauf gekühlt und zurückgeführt werden. Nach Beendigung eines Giessvorganges und vor dem Öffnen des Gehäuses kann das Schutzgas in einen Speicher abgesogen und gegebenenfalls die Luft in diesem herausgefiltert werden.

Fig.2 und Fig.3 zeigen prinziphaft eine Variante einer Bandgiessmaschine, welche an sich gleich wie diejenige nach Fig.1 konzipiert ist. Bei dieser Bandgiessmaschine ist ein Gehäuse 60 vorgesehen, bei welchem erfindungsgemäss die Giessrollen 22, 24 über ihre Mantelbreite und Stirnseiten als auch die Seitenabdichtungen 62 von dem mehrteiligen Gehäuse 60 umgeben sind, nicht aber der die Achsen 64 der Giessrollen 22, 24 lagernde Motorenständer 61. Dieses Gehäuse 60 umschliesst beidseitig der Giessrollen die Achsen und auch den Antrieb 66 der Abdichtungen 62. Auf der Oberseite ist es beabstandet zu dem angedeuteten Schmelzebehälter 18 angeordnet.

Das mehrteilige Gehäuse 60 ist beim Übergang zu einem Längsgehäuse 65 mit einem Sockelfuss 67 versehen, der Ober ein Befestigungsorgan 69 an diesem Längsgehäuse befestigbar ist.

Zwischen diesem Gehäuse 60 und dem Längsgehäuse 65 ist eine Öffnung 70 vorhanden, durch die diese beiden Gehäuse 60 und 65 miteinander verbunden sind. Das Längsgehäuse 65 ist vorteilhaft rundum verschlossen und weist einzig einen abgedichteten Ausgang für das gegossene Metallband 15 auf.

Fig.4 zeigt eine erfindungsgemässe Bandgiessmaschine mit wiederum zwei Giessrollen 22, 24, die in einem Gehäuse 80 enthalten sind. Dieses Gehäuse 80 besteht aus einer doppelwandigen Seitenwand 81 und einem Türe 82, der abhebbar gehalten ist, wie dies durch den abgehobenen Türe 82' angedeutet ist.

Im Rahmen der Erfindung umgibt das Gehäuse 80 die Giessrollen 22, 24 sowie die Seitenabdichtungen 83. Ausserdem weist das Gehäuse unten eine Öffnung 84 auf, welche in die Kammer 85' eines Längsgehäuses 85 mündet. Dieses Gehäuse 80 ist in einem Rahmengestell 88 positioniert, welcher Räder 87 hat, die auf Schienen 89 geführt sind.

Ferner ist sowohl das Gehäuse 80 als auch das Längsgehäuse 85 vorteilhaft wassergekühlt, damit diese sich nicht mit fortwährender Betriebsdauer zu stark erhitzen.

Mit dieser Bandgiessmaschine nach Fig.4 ist eine formatunabhängige Konstruktion geschaffen worden, da das Gehäuse je nach Giessrollendurchmesser grösser oder kleiner gemacht werden kann.

## Patentansprüche

1. Bandgiessmaschine zur Erzeugung eines Metallbandes, mit zwei nebeneinander angeordneten, einen Giessspalt (15') bildenden, mit je einer Mantelbreite versehenen Giessrollen (22, 24), an welchen stirnseitig Seitenabdichtungen angeordnet sind, auf einem Maschinenständer drehbar gelagert und von wenigstens einem Motor angetrieben sind, wobei die zwischen diesen Giessrollen (22, 24) und den Seitenabdichtungen durch wenigstens ein Giessrohr (13) oder dergleichen einfüllbare Metallschmelze von mindestens einem gasförmigen Medium geschützt ist, wobei wenigstens die Glessrollen (22, 24) mindestens jeweils über ihre Mantelbreite und Stirnseiten und die Seitenabdichtungen von einem mehrteiligen Gehäuse 80) umgeben sind, wobei das Gehäuse (80) auf seiner Oberseite mit einer jeweiligen Öffnung (30') für das sich zwischen die Giessrollen (22, 24) erstreckende Giessrohr (13) oder dergleichen und auf seiner Unterseite mit einer Öffnung (30", 84) für das unten zwischen diesen Giessrollen (22, 24) durch den gebll-deten Giessspalt (15') austretende Metallband (15) versehen ist,
**dadurch gekennzeichnet, dass**
das verschliessbare Gehäuse (80) auf der Oberseite mit wenigstens einer wegnehmbaren, annähernd horizontal liegenden Türe (35, 82) versehen ist, welche im verschlossenen Zustand unmittelbar über den Giessrollen befindlich ist, und dass das Gehäuse (80) in einem verfahrbaren Rahmengestell (88) positioniert ist.

2. Bandgiessmaschine nach Anspruch 1,
**dadurch gekennzeichnet, dass**
unterhalb des Gehäuses (30) ein zusätzliches Längsgehäuse (44) angeordnet ist, das eine Kammer (45) bildet, durch die das Metallband (15) durchgeführt wird.

3. Bandgiessmaschine nach Anspruch 1,
**dadurch gekennzeichnet, dass**
die auf der Unterseite des Gehäuses (30, 60, 80) für das austretende Metallband (15) vorgesehene Öffnung (30", 70, 84) in das Längsgehäuse (44, 65, 85) mündet und entweder durchgehend oder durch eine Dichtvorrichtung die beiden Kammern des Gehäuses bzw, des Längsgehäuses voneinander annähernd gasdicht trennt.

4. Bandgiessmaschine nach Anspruch 3,
**dadurch gekennzeichnet, dass**
die Dichtvorrichtung der unteren schlitzförmigen Öffnung (30") des Gehäuses (30) aus Dichtstreifen (66), Dichtrollen (76) oder dergleichen besteht, welche beidseitig das durch diese Öffnung (30") austretende Metallband (15) führen.

5. Bandgiessmaschine nach einem der vorhergehenden Ansprüche 1 bis 4,
**dadurch gekennzeichnet, dass**
das kastenförmig ausgebildete Gehäuse (30) sowohl seitlich als auch oben beabstandet zu den Giessrollen (22, 24) angeordnet ist.

6. Bandgiessmaschine nach einem der vorhergehenden Ansprüche 1 bis 5,
**dadurch gekennzeichnet, dass**
den Türen (35) auf der Unterseite je ein mit jeweils einer Giessrolle (22, 24) und den Seitenabdichtungen zusammenwirkendes Dichtsystem (60) zugeordnet ist, welches eine über der Metallschmelze befindliche Kammer bildet, die getrennt zu der übrigen Kammer (33) im Gehäuse ist.

7. Bandgiessmaschine nach Anspruch 6,
**dadurch gekennzeichnet, dass**
die vom Dichtsystem (60) gebildete Kammer mit einem Inertgas, indessen die übrige Kammer (33) im Gehäuse ein anderes Inertgas oder das Gehäuse und vorzugsweise auch das Längsgehäuse eine Wärmeisolation bilden.

8. Bandgiessmaschine nach Anspruch 6,
**dadurch gekennzeichnet, dass**
das einen Rahmen bildende Gehäuse (80) wassergekühlt ist.

## Claims

1. Strip-casting machine for the production of a metal strip, with two adjacent arranged casting rolls (22, 24) with each a surface width, which form a casting gap (15'), the end surfaces being provided with side seals, the rolls being rotatably supported on a machine stand and driven by at least one motor, where the molten metal is supplied through at least one casting tube (13) or the like to the area between the casting rolls (22, 24) and the side seals, and is protected by at least one gaseous medium, where a multi-part housing (80) encloses at least the casting rolls (22, 24) at least each of its surface width and the lateral surfaces and the side seals, where the housing (80) is provided with an opening (30') in each case in the top for the casting tube (13) or the like extending into the area between the casting rolls (22, 24) and with an opening (30", 84) at the bottom for the metal strip (15) emerging underneath from the formed casting gap (15') between the casting rolls (22, 24).
**characterized in that**
the closable housing (80) is provided with at least one removable, approximately horizontal arranged door (35, 82) on the top, which, when closed, is directly above the casting rolls, and that the housing (80) is positioned in a movable frame stand (88).

2. Strip-casting machine according to claim 1,
**characterized in that**
an additional, longitudinal housing (44) is provided underneath the housing (30), this additional housing forming a chamber (45), through which the metal strip (15) is conducted.

3. Strip-casting machine according to claim 1,
**characterized in that**
the opening (30", 70, 84) provided in the bottom of the housing (30, 60, 80) for the emerging metal strip (15) communicates with the longitudinal housing (44, 65, 85) and either directly or separates the both chambers of the housing respectively the longitudinal housing in a nearly gas-tight manner by means of a sealing device.

4. Strip-casting machine according to claim 3,
**characterized in that**
the sealing device of the slot-shaped opening (30") in the bottom of the housing (30) consists of sealing strips (66), sealing rolls (76), or the like, which guide the metal strip (15) on both sides as it emerges from this opening (30").

5. Strip-casting machine according to one of the preceding claims 1 to 4,
**characterized in that**
the box-shaped housing (30) is located a certain distance away from both the sides and the top of the casting rolls (22, 24).

6. Strip-casting machine according to one of the preceding claims 1 to 5,
**characterized in that**
a sealing system (60), each of which cooperates with a casting roll (22, 24) and the side seals, is assigned to the bottom of each of the doors (35), which sealing system forms a chamber above the molten metal, which being separate from the other chamber (33) in the housing.

7. Strip-casting machine according to claim 6,
**characterized in that**
the chamber formed by the sealing system (60) with an inert gas, while the other chamber (33) in the housing another inert gas or the housing and preferably also the longitudinal housing form thermal insulation.

8. Strip-casting machine according to claim 6,
**characterized in that**
the housing (80) forms a frame and is water-cooled.

## Revendications

1. Machine de coulée en bande pour la production d'une bande métallique, comprenant deux rouleaux (22, 24) de coulée qui sont disposés côte à côte, qui forment une fente (15') de coulée, qui ont respectivement une largeur de surface latérale, sur lesquels sont disposées des étanchéités latérales du côté frontal qui sont montés tournant sur un bâti de machine et qui sont entraînés par au moins un moteur, dans laquelle le métal fondu pouvant être introduit entre ces rouleaux (22, 24) de coulée et les étanchéités latérales par au moins un tuyau (13) de coulée ou analogue, est protégé par au moins un milieu gazeux, dans laquelle les étanchéités latérales et au moins les rouleaux (22, 24) de coulée sont entourés au moins respectivement sur leur largeur de surface latérale et leurs côtés frontaux d'une enveloppe (80) en plusieurs parties, dans laquelle l'enveloppe (80) est munie sur son côté supérieur d'une ouverture (30') respective pour le tuyau (13) de coulée ou analogue s'étendant entre les rouleaux (22, 24) de coulée et sur son côté inférieur d'une ouverture (30", 84) pour la bande (15) métallique sortant en bas entre ces rouleaux (22, 24) de coulée par la fente (15') de coulée formée,
**caractérisée en ce que**
l'enveloppe (80), qui peut être formée, est munie du côté supérieur d'au moins une porte (35, 82) à peu près horizontale, qui peut être enlevée et qui se trouve à l'état fermé juste au-dessus des rouleaux de coulée et **en ce que** l'enveloppe (80) est mise dans un bâti cadre (88) mobile.

2. Machine de coulée en bande suivant la revendication 1,
**caractérisée en ce que**
il est disposé en dessous de l'enveloppe (30) une enveloppe (44) longitudinale supplémentaire qui forme une chambre (45) dans laquelle passe la bande (15) métallique.

3. Machine de coulée en bande suivant la revendication 1,
**caractérisée en ce que**
l'ouverture (30", 70, 84), prévue du côté inférieur de l'enveloppe (30, 60, 80) pour la bande (15) métallique qui sort, débouche dans l'enveloppe (44, 65, 85) longitudinale et sépare l'une de l'autre d'une manière à peu près étanche au gaz, soit directement, soit par un dispositif d'étanchéité, les deux chambres de l'enveloppe et de l'enveloppe longitudinale.

4. Machine de coulée en bande suivant la revendication 3,
**caractérisée en ce que**
le dispositif d'étanchéité de l'ouverture (30") inférieure en forme de fente de l'enveloppe (30) est constitué de bandes (66) d'étanchéité, de rouleaux (76) d'étanchéité ou analogue, qui guident des deux côtés la bande (15) métallique sortant de cette ouverture (30").

5. Machine de coulée en bande suivant l'une des revendications précédentes, 1 à 4,
**caractérisée en ce que**
l'enveloppe (30) en forme de caisson, est disposée tant latéralement qu'en haut à distance des rouleaux (22, 24) de coulée.

6. Machine de coulée en bande suivant l'une des revendications 1 à 5,
**caractérisée en ce que**
aux portes (35) est associé du côté inférieur respectivement un système (60) d'étanchéité coopérant respectivement avec un rouleau (22, 24) de coulée et les étanchéités latérales, système qui forme une chambre se trouvant au-dessus du métal fondu et séparé de l'autre chambre (33) dans l'enveloppe.

7. Machine de coulée en bande suivant la revendication 6,
**caractérisée en ce que**
la chambre formée par le système (60) d'étanchéité ayant un gaz inerte ou l'autre chambre (33) dans l'enveloppe ayant un autre gaz inerte ou l'enveloppe et, de préférence également, l'enveloppe longitudinale forment un calorifugeage.

8. Machine de coulée en bande suivant la revendication 6,
**caractérisée en ce que**
une enveloppe (80) formant un bâti est refroidie par de l'eau.
